# EUROPÄISCHE PATENTSCHRIFT

(11) **EP 0 643 223 B1**
(45) Veröffentlichungstag und Bekanntmachung des Hinweises auf die Patenterteilung: **04.02.1998**
(21) Anmeldenummer: 93111510.9
(22) Anmeldetag: 17.07.1993
(51) Int. Cl.: F04C 15/00, F04C 13/00

(54) **Verfahren und Anordnung zum Dichten einer Wellendurchführung bei Zahnradpumpen**
Method and arrangement for sealing a shaft passage in gear pumps
Procédé et dispositif d'étanchéité de traversée d'arbre pour pompes à engrenages

(43) Veröffentlichungstag der Anmeldung: 15.03.1995
(73) Patentinhaber: Maag Pump Systems Textron AG, 8023 Zürich (CH)
(72) Erfinder: Stehr, Roger, CH-8180 Bülach (CH); Schaich, Martin, CH-8952 Schlieren (CH); Mischler, Eduard, CH-8105 Regensdorf (CH); Schmid, Christian, CH-5607 Hägglingen (CH)
(74) Vertreter: Troesch Scheidegger Werner AG

(56) Entgegenhaltungen:
- WO-A-89/08782
- DE-A- 3 135 037
- US-A- 3 976 405
- US-A- 4 575 100

## Beschreibung

Die vorliegende Erfindung betrifft ein Verfahren nach Anspruch 1, eine dichte Wellendurchführung nach Anspruch 2 und eine Zahnradpumpe nach Anspruch 7.

Ein Verfahren zum Dichten einer Wellendurchführung in einen mediumsgefüllten Raum, worin sich der Druck in Funktion der Wellendrehzahl einstellt und wobei das Medium eine Newton'sche oder nicht Newton'sche Flüssigkeit ist, deren Viskosität temperaturabhängig ist, ist aus der DE-OS-41 25 128 bekannt. Darin ist eine Zahnradpumpen-Wellendurchführung beschrieben. Insbesondere für die Förderung von Polymerschmelzen vorgesehen, soll einerseits verhindert werden, dass Umgebungsluft in den Förderraum der Pumpe eindringt, und zwar sowohl unter Betriebs- wie auch unter Stillstandsbedingungen.

Um weiter zu verhindern, dass Fördermedium in eine zu obgenanntem Zwecke vorgesehene Sperrflüssigkeits- oder Fettvorlagedichtung eindringt, wird, ausgehend vom Entlastungsraum, in welchen Fördermedium axial eindringt und der mit dem Pumpeneinlass verbunden ist, zur Rückführung aufgenommenen Fördermediums eine als Ringkammer ausgebildete Leckaufnahmezone vorgesehen, die durch einen verschliessbaren Auslass in die Umgebung entleert werden kann. Eine anschliessend vorgesehene Labyrinthdichtung mit gegen den Leckraum wirkender Gewindeförderrichtung geht aus von einer Zwischen-Ringkammer, an welche eine umgekehrt fördernde Labyrinthdichtung anschliesst, die schliesslich in einen weiteren Sammelraum, nach aussen entleerbar, ausmündet. Anschliessend folgt die Fettvorlagedichtung oder die Sperrflüssigkeitsdichtung.

Weil die mit den fördernden Labyrinthdichtungen realisierten Dichtungen bei Wellenstillstand unwirksam werden, wird eine gegenseitige Kontamination von Fördermedium und Fettvorlagenmedium bzw. der Sperrflüssigkeit, durch das Vorsehen von Leckzonen und Sammelzonen, die nach aussen entleerbar sind bzw. mit dem Pumpeneinlass verbunden sind, vermieden.

Die hier vorgeschlagene Lösung ist äusserst kompliziert und baut eigentlich auf der axialen Serieschaltung von Dichtungen mit Sammelkammern auf, welche eine zunehmende Dichtsicherheit ergeben, aber mit, wie erwähnt, grossem Aufwand.

Es ist Aufgabe der vorliegenden Erfindung, ein Verfahren bzw. eine Wellendichtung eingangs genannter Art zu schaffen, die konstruktiv wesentlich einfacher ist und bei der ein periodisches Entleeren von Sammelzonen entfällt.

Dies wird beim Verfahren eingangs genannter Art durch Vorgehen nach dem kennzeichnenden Teil von Anspruch 1 erreicht bzw. bei einer dichten Wellendurchführung bei deren Ausbildung nach dem kennzeichnenden Teil von Anspruch 2.

Bevorzugte Ausführungsvarianten der Wellendurchführung sind in den Ansprüchen 3 bis 6 spezifiziert.

Eine Zahnradpumpe mit der erwähnten erfindungsgemässen Wellendichtung zeichnet sich nach dem Wortlaut von Anspruch 7 aus.

Die Erfindung wird anschliessend beispielsweise anhand von Figuren erläutert.

Es zeigen:
- Fig. 1: anhand einer schematischen Darstellung einer Wellendurchführung, das erfindungsgemässe Vorgehen verfahrensmässig bzw. die Grundstruktur einer erfindungsgemässen Wellendurchführung;
- Fig. 2: in vereinfachter Längsschnittdarstellung eine erfindungsgemässe Wellendurchführung, beispielsweise und insbesondere für die Durchführung einer Zahnradpumpenwelle.

Die vorliegende Erfindung geht von der Erkenntnis aus, dass die Abdichtmechanismen für die Betriebszustände "drehende Welle" und "Stillstand" zu trennen sind und dass, wie nachfolgend erläutert werden soll, das Viskositätsverhalten des einseitig der Durchführung vorliegenden Mediums hierzu optimal ausgenützt werden kann.

In Fig. 1 ist schematisch eine Durchführung einer Welle 1 von einem ersten Raum U in einen zweiten M dargestellt, in welch letzterem eine Newton'sche oder nicht Newton'sche Flüssigkeit ist. Bei einer Zahnradpumpe mit Gleitlager entspricht der Raum M dem axial äusseren Gleitlagerspalt vor Dichtungsbeginn. Wie insbesondere auch bei einer Pumpe, dabei insbesondere einer Zahnradpumpe, ist der Druck p in dem im Raum M vorliegenden Medium abhängig von der Drehzahl n der Welle und die Viskosität η dieses Mediums bekanntermassen abhängig von der Temperatur θ.

Ausgehend vom mediumbeschickten Raum M, wird erfindungsgemäss erst eine Dichtungsstufe 3 vorgesehen, deren Dichtwirkung abhängig ist von der Drehzahl n der Welle 1. Mithin ist der durch die Dichtwirkung maximal gedichtete axiale Druckunterschied Δp abhängig sowohl von der Drehzahl n der Welle 1 wie auch von der Viskosität η des Mediums im Dichtspalt der Stufe 3. Steht die Welle still, d.h. bei n = 0, bleibt die Dichtwirkung an Stufe 3 nurmehr von der Viskosität η des Mediums im Dichtraum der Stufe 3 abhängig.

Nach aussen fortschreitend, ist zur Sicherstellung der Gasdichtheit der Dichtung an einer weiteren Dichtstufe 5 eine Sperrflüssigkeitsdichtung 7 vorgesehen. Ihre Wirkung ist vom Wellenbetrieb unabhängig. Es muss aber im allgemeinen sichergestellt sein, dass kein Fördermedium aus der Stufe 3 in den Bereich der Sperrflüssigkeitsdichtung 7 gelangt und diese unwirksam macht. Im Wellenstillstand ist dies vorerst nicht sichergestellt, weil die Dichtungsstufe 3 nur in wesentlich reduziertem Umfange wirksam ist.

Erfindungsgemäss wird nun aber die Sperrflüssigkeit S auch als Kühlmedium für den angrenzenden Bereich der Welle 1 und der Dichtungsstufe 3 eingesetzt, womit dort kühlungsbedingt die Viskosität η des insbesondere bei Stillstand der Welle in der Stufe 3 befindlichen Mediums erhöht wird, womit die notwendige Dichtwirkung an Stufe 3 trotz Wellenstillstands sichergestellt ist.

Mit Blick auf Pumpen, beispielsweise mit Antriebswelle 1 und dabei insbesondere auf Zahnradpumpen als bevorzugtes Einsatzgebiet für das erfindungsgemässe Verfahren bzw. die erfindungsgemässe Wellendurchführung, insbesondere auf Zahnradpumpen zur Förderung von Polymerschmelzen, ist erkenntlich, dass bei stillstehender Welle 1 der Druck im Raum vor der Stufe 3 wesentlich geringer wird als im Normalbetrieb der Pumpe. Dies verringert zusätzlich die nach erreichtem Stillstand notwendigen zusätzlichen Dichtmassnahmen durch Viskositätsausnützung, da mithin die leckagetreibende Kraft abnimmt. Mit Q̇ ist schematisch die Wärmeabfuhr mittels der Sperrflüssigkeit dargestellt. Die Sperrflüssigkeit kann durch Thermosiphonwirkung und/oder durch eigens dafür vorgesehene Umwälzorgane, wie durch ein Förderaggregat 9, oder durch wellenintegrierte Förderorgane an der Dichtung 7 umgewälzt werden.

In Fig. 2 ist in vereinfachter Schnittdarstellung eine nach dem erfindungsgemässen Verfahren arbeitende erfindungsgemässe Wellendurchführung, insbesondere an einer Zahnradpumpe für Polymerschmelzen, dargestellt.

Die Welle 1 mit Lagerblock 11, zahnradseitig, definiert den Lagerspaltraum, an den, in bekannter Weise, ein Entlastungsraum 13 anschliesst, mit der Saugseite der Pumpe verbunden (nicht dargestellt). Dieser bildet hier den Raum M gemäss Fig. 1. Daran anschliessend ist eine Labyrinthdichtung 17 vorgesehen, vorzugsweise mit gehäuseseitig vorgesehenem Gewinde 17a, welches bei der vorgegebenen Drehrichtung der Welle 1, die nicht invertiert werden darf, gegen den Raum M hin fördert, drehzahlabhängig, wie mit F dargestellt. Die fördernde Labyrinthdichtung 17 wirkt als die anhand von Fig. 1 erläuterte Dichtungsstufe 3. Axial anschliessend ist, wie erläutert wurde, die Sperrflüssigkeits-Dichtstufe 7 vorgesehen.

In bevorzugter Art und Weise umfasst sie einen gehäuseseitig verdrehfest gesicherten Ring 19, der einerseits mit einer Ringdichtkammer 21 an der Welle 1 anliegt und über mindestens zwei sich radial gegenüberliegende Bohrungen 25 mit radial aussenseitigen Aufweitungen 23 mit der äusseren Ringperipherie verbunden ist. Gehäuseseitig kommunizieren die Aufweitungen 23 mit mindestens einer Einlassleitung 27 für Sperrflüssigkeit S und einer Auslassleitung 29.

Dichtelemente, bevorzugterweise federvorgespannte (nicht dargestellt) Stopfbuchspackungen oder Lippendichtungsanordnungen 31, sind axial beidseitig des Ringes 19 in entsprechenden Einformungen gehäuseseitig vorgesehen. Die Axialausdehnung der Aufweitungen 23 sichert dabei, dass axiale Verschiebungen des Ringes 19, ohne den Durchfluss von Sperrflüssigkeit S zu behindern, aufgenommen werden, bedingt durch sich Setzen der federkraftbelasteten Stopfbuchspackungen. Durch Wahl der Sperrflüssigkeit S mit entsprechender Wärmekapazität, deren Fluss durch die Stufe 7 und der thermischen Leitfähigkeit zwischen axial aussenliegendem Bereich der Stufe 3 und den Fliesswegen der Sperrflüssigkeit S wird die Kühlung in besagtem Bereich der Stufe 3, d.h. in Fig. 2, dem axial aussenliegenden Bereich der Labyrinthdichtung, so sichergestellt, dass bei Stillstand der Welle 1, beispielsweise bei einer schmelzefördernden Zahnradpumpe, unter Berücksichtigung des Druckabfalles im Lagerspalt und gegebenenfalls im Entlastungsraum, M, und der Viskositätszunahme von Fördermedium im axial aussenliegenden Labyrinthdichtungsbereich die notwendige Dichtheit zwischen genanntem Raum M und Sperrflüssigkeits-Dichtstufe -Dichtstufe 7 gewährleistet ist.

Bevorzugterweise, und wie dargestellt, werden Labyrinthdichtung und Sperrflüssigkeitsstufe 7 in einer auswechselbaren Büchse 33 angeordnet, die auf einfache Art und Weise mit dem Gehäuse 15, durch welches durchgeführt wird, verbunden werden kann, wie verschraubt werden kann.

Die vorgeschlagene Wellendurchführung ist ausserordentlich servicefreundlich, und es entfallen alle periodischen Entleerungen irgendwelcher vorgesehener Leckzonen und Sammelräume. Es wird durch die Kühlung auch sichergestellt, dass die Betriebstemperaturen im Bereiche der Dichtungselemente 31, seien dies Stopfbuchspackungen oder Lippendichtungen, die hierfür vorgeschriebenen Temperaturen nicht überschreiten.

Im weiteren muss die Kühlwirkung so sichergestellt sein, dass kurzzeitig, auch bei stillstehender Welle, gegen den Betriebsdruck im Raum M gedichtet wird, der sich, nach Stillsetzen der Welle 1, zeitlich verzögert, abbaut. Wie erwähnt, kann aber die Kühlwirkung durch die Temperatur, den Volumenstrom, die Wärmekapazität und die thermische Kopplung des Sperrmediums den Erfordernissen des jeweiligen Produktes angepasst werden.

Durch Anheben des Druckes im Sperrmediums-Kreislauf kann auch bei höherem Umgebungsdruck als Atmosphärendruck der Zutritt von Gas in den Raum M verhindert werden.

Eine Umwälzung der Dicht- und, erfindungsgemäss, Kühlflüssigkeit kann vorzugsweise durch Ausnützung der Thermosiphonwirkung oder durch Einsatz eines eigens dafür vorgesehenen Umwälzorganes vorgenommen werden. Als Umwälzorgan kann eine externe Pumpe vorgesehen sein oder die Welle in der Dichtkammer 21 so gestaltet sein, dass sie selbst als Umwälzorgan wirkt.

## Patentansprüche

1. Verfahren zum Dichten einer Wellendurchführung in einen mediumsgefüllten Raum, worin sich der Druck in Funktion der Wellendrehzahl (n) verändert und wobei das Medium eine temperaturabhängige Viskosität (η) aufweist, bei dem man, vom Raum (M) aus fortschreitend, erst eine drehzahlabhängig wirkende Dichtung (3) vornimmt, dann eine drehzahlunabhängige Sperrflüssigkeitsdichtung (7), dadurch gekennzeichnet, dass man durch Zirkulieren der Sperrflüssigkeit der Sperrflüssigkeitsdichtung (7) diese Flüssigkeit als Wärmetransportmedium einsetzt und den angrenzenden Bereich an die drehzahl abhängige Dichtung (3) dadurch derart kühlt, dass dort, weitgehendst ebenfalls drehzahlunabhängig, Dichtung erreicht wird, auf Grund der aus der Kühlung resultierenden Viskositätsänderung des Mediums.

2. Wellendurchführung in einen Raum für ein Medium, worin sich der Mediumsdruck wellendrehzahlabhängig verändert, wobei die Viskosität (η) des Mediums mit zunehmender Temperatur abnimmt, bei der, ausgehend vom Raum (M), erst eine Labyrinthdichtung (17) mit Gewindeförderrichtung (F) gegen den Raum (M) hin vorgesehen ist und anschliessend eine Sperrflüssigkeitsdichtung (7), dadurch gekennzeichnet, dass ein Strömungs-Leitungssystem (29, 27) für die Sperrflüssigkeit vorgesehen ist, derart, dass diese zusätzlich als Kühlmedium für den angrenzenden Bereich der Labyrinthdichtung wirkt.

3. Wellendurchführung nach Anspruch 2, dadurch gekennzeichnet, dass die Sperrflüssigkeitsdichtung mindestens einen auf der Welle (1) angeordneten Ring (19) umfasst mit radialen, radial aussen axial aufgeweiteten Bohrungen, die mit mindestens einer Zuführleitung und mindestens einer Abführleitung (27, 29) für die Sperrflüssigkeit (S) gehäuseseitig kommunizieren, wobei die Axialausdehnung der Aufweitungen (23) eine axiale Verschiebung des Ringes (19) bezüglich der erwähnten Leitungen (27, 29) ermöglicht.

4. Wellendurchführung nach Anspruch 3, dadurch gekennzeichnet, dass axial beidseits des Ringes an der Welle anliegende Dichtorgane (31), vorzugsweise Stopfbuchspackungen oder Lippendichtungen, vorgesehen sind.

5. Wellendurchführung nach einem der Ansprüche 2 bis 4, dadurch gekennzeichnet, dass Labyrinthdichtung (17) und Sperrflüssigkeitsdichtung (7) an einem lösbar an einem Gehäuse befestigbaren Einsatz (33) angeordnet sind.

6. Wellendurchführung nach einem der Ansprüche 2 bis 5, dadurch gekennzeichnet, dass ein Thermosiphon-Umwälzkreis für die Sperrflüssigkeit (S) vorgesehen ist oder ein Umwälzaggregat hierfür, vorzugsweise gebildet durch eine externe Pumpe und/oder Umwälzorgane an der Welle (1) im Bereich der Sperrflüssigkeitsdichtung (7) .

7. Zahnradpumpe mit mindestens einer Wellendurchführung nach einem der Ansprüche 2 bis 6.

8. Verwendung der Zahnradpumpe nach Anspruch 7 zur Förderung von Polymerschmelzen.

## Claims

1. Process for sealing a shaft passage in a medium-filled chamber, in which the pressure changes as a function of the shaft rotation speed (n) and where the medium has a temperature-dependent viscosity (η), in which starting from the chamber (M), first a seal (3) acting as a function of rotation speed is applied followed by a blocking fluid seal (7) independent of rotation speed, characterized in that by circulation of the blocking fluid of the blocking fluid seal (7), this fluid is used as a heat transport medium and the adjacent area at the rotation speed-dependent seal (3) thus cooled such that there, largely independent of the rotation speed, a seal is achieved on the basis of the viscosity change of the medium resulting from the cooling.

2. Shaft passage in a chamber for a medium in which the medium pressure changes as a function of the shaft rotation speed, where the viscosity (η) of the medium decreases as the temperature rises, in which starting from chamber (M), first a labyrinth seal (17) with a threaded conveyor device (F) towards the chamber (M) is fitted followed by a blocking fluid seal (7), characterized in that a flow line system (29, 27) for the blocking fluid is provided such that this also acts as a coolant for the adjacent area of the labyrinth seal.

3. Shaft passage according to claim 2, characterized in that the blocking fluid seal comprises at least one ring (19) arranged on the shaft (1) with radial bores expanding axially on the outside which communicate with at least one supply line and at least one extractor line (27, 29) for the blocking fluid (S) on the housing side, where the axial expansion of the enlargements (23) allows an axial displacement of the ring (19) in relation to the said lines (27, 29).

4. Shaft passage according to claim 3, characterized in that axially on both sides of the ring are provided sealing elements (31) lying on the shaft, preferably stuffing box packing or lip seals.

5. Shaft passage according to any of claims 2 to 4, characterized in that the labyrinth seal (17) and blocking fluid seal (7) are arranged on an insert (33) which can be removably attached to a housing (33).

6. Shaft passage according to any of claims 2 to 5, characterized in that a thermosyphon circulation circuit for the blocking fluid (S) is provided or a circulation device for this, preferably formed by an external pump and/or circulation elements on the shaft (1) in the area of the blocking fluid seal (7).

7. Gear pump with at least one shaft passage according to any of claims 2 to 6.

8. Use of a gear pump according to claim 7 to transport polymer melts.

## Revendications

1. Procédé pour sceller un passage d'arbre dans une chambre remplie d'une substance, dans laquelle la pression change en fonction de la vitesse de rotation de l'arbre (n) et où la substance présente une viscosité variable avec la température (η), dans laquelle en commençant de la chambre (M), tout d'abord un joint (3) agissant en fonction de la vitesse de rotation est appliqué suivi d'un joint du fluide de blocage (7), ce fluide est utilisé en tant que moyen de transport de chaleur et la partie adjacente au joint variable avec la vitesse de rotation (3) est ainsi refroidie afin que là, principalement indépendamment de la vitesse de rotation, un joint est réalisé selon le changement de viscosité de la substance suite au refroidissement.

2. Passage d'arbre dans une chambre pour une substance dans laquelle la pression de la substance change en fonction de la vitesse de rotation de l'arbre, où la viscosité (η) de la substance diminue quand la température augmente, dans laquelle à partir de la chambre (M), tout d'abord un joint à labyrinthe (17) avec un dispositif transporteur fileté (F) vers la chambre (M) est installé suivi d'un joint du fluide de blocage (7), caractérisé en ce qu'un système de circuit d'écoulement (29, 27) pour le fluide de blocage est fourni afin que ceci agisse aussi en tant qu'agent réfrigérant pour la partie adjacente au joint à labyrinthe.

3. Passage d'arbre selon la revendication 2, caractérisé en ce que le joint du fluide de blocage comprend au moins une bague (19) arrangée sur l'arbre (1) avec les trous radiaux s'agrandissant axialement sur l'extérieur qui communique avec au moins un circuit d'alimentation et au moins un circuit extracteur (27, 19) pour le fluide de blocage (S) sur le côté logement, où l'agrandissement axial des élargissements (23) permet un déplacement de la bague (19) par rapport aux circuits (27, 29).

4. Passage d'arbre selon la revendication 3, caractérisé en ce qu'axialement sur les deux côtés de la bague sont fournis des éléments de scellement (31) reposant sur l'arbre, de préférence de la garniture de boîte à garniture ou des joints à lèvres.

5. Passage d'arbre selon les revendications 2 à 4, caractérisé en ce que le joint à labyrinthe (17) et le joint du fluide de blocage (7) sont arrangés sur une pièce rapportée (33) qui peut être attachée de manière amovible à un logement (33).

6. Passage d'arbre selon les revendications 2 à 5, caractérisé en ce qu'un circuit de circulation à thermosiphon pour le fluide de blocage (S) est fourni ou un dispositif de circulation pour ceci, de préférence formé par une pompe externe et/ou des éléments de circulation sur l'arbre (1) dans la zone du joint du fluide de blocage (7).

7. Pompe à engrenages avec au moins un passage d'arbre selon les revendications 2 à 6.

8. Utilisation d'une pompe à engrenages selon la revendication 7 pour transporter des fusions de polymère.
